# EUROPÄISCHE PATENTSCHRIFT

(11) **EP 0 037 490 B1**
(45) Veröffentlichungstag und Bekanntmachung des Hinweises auf die Patenterteilung: **29.05.1985**
(21) Anmeldenummer: 81102059.3
(22) Anmeldetag: 19.03.1981
(51) Int. Cl.: H01H 37/46, H01H 71/40

(54) **Auslösesystem eines Selbstschalters zur Unterbrechung eines Stromkreises**
Release system of an automatic circuit breaker for the interruption of a circuit
Dispositif de déclenchement d'un interrupteur automatique pour interrompre un circuit

(30) Priorität: 03.04.1980 DE 3013016
(43) Veröffentlichungstag der Anmeldung: 14.10.1981
(73) Patentinhaber: BROWN, BOVERI & CIE Aktiengesellschaft Mannheim, D-6800 Mannheim Käfertal (DE)
(72) Erfinder: Runtsch, Erhard, Ing. grad., D-6944 Hemsbach (DE); Greefe, Klaus, Dipl.-Ing., D-6901 Wilhelmsfeld (DE)
(74) Vertreter: Fritsch, Klaus

## Beschreibung

Die Erfindung betrifft ein Auslösesystem eines Selbstschalters zur Unterbrechung eines Stromkreises mit mindestens einem thermomechanischen Wandler aus einer Formgedächtnislegierung, einem Kurzschlußauslöser und einem Schaltwerk mit einer Verklinkung, welche von dem thermomechanischen Wandler oder Kurzschlußauslöser im Falle eines Überstromes (Überlast- oder Kurzschlußstrom) ausgelöst wird und den Stromkreis unterbricht.

Auslösesysteme dieser Art haben eine große Verbreitung erlangt und dienen im wesentlichen dem Schutz von elektrischen Leitungen und von an diesen angeschlossenen Geräten. Im Zuge der laufenden Verstärkung der Netze ergibt es sich zwangsläufig, daß aufgrund der immer kleiner werdenden Impedanz im Versorgungsnetz evtl. auftretende Kurzschlußströme immer größere Werte erreichen.

Bei Selbstschaltern, insbesondere bei Leitungsschutzschaltern, die für das Schalten hoher Kurzschlußströme vorgesehen sind, war die Realisierung einer ausreichenden Kurzschlußfestigkeit des thermomechanischen Wandlers, der bei auftretender Temperaturerhöhung eine mechanische Auslenkung erfährt und eine Kraftwirkung hervorruft, welche das Schaltschloß auslöst, schwierig, da der thermomechanische Wandler in der Regel in dem Stromkreis lag und durch die hohen Kurzschlußströme zerstört werden konnte.

Aus der DE-A-1 588 513 ist bekanntgeworden, daß die Heizung der thermischen Überstromauslösung (thermomechanischer Wandler), die mit der Spule des Kurzschlußauslösers in Reihe geschaltet ist und den vollen Strom führt, kurz^{g}e-schlossen wird, sobald der Schaltkontakt geöffnet ist und der Lichtbogen die Löschbleche erreicht hat. Durch diese Lösung wird zwar die Kurzschlußfestigkeit des thermomechanischen Wandlers verbessert, diese Lösung hat jedoch den Nachteil, daß mit Kurzschließen des thermomechanischen Wandlers die Schalterimpedanz abnimmt, wodurch der Kurzschlußstrom ansteigt und damit die Belastung des Löschblechstapels zunimmt.

Um eine ausreichende Kurzschlußfestigkeit zu schaffen, wurde in der Vergangenheit schon oft versucht, ein Auslöseelement für den Überlastbereich zu finden, das die Auslösefunktion übernehmen kann, ohne von der direkten Strombeaufschlagung abhängig zu sein, d. h. ein Element, das nicht in dem Stromkreis liegt, sondern indirekt beheizt wird. Beispielsweise ist durch die DE-B-1 640 882 eine thermische Auslöseeinrichtung mit einem durch ein Heizelement beheizbaren Bimetall bekanntgeworden. Diese Auslöser sind jedoch einerseits auch nur begrenzt kurzschlußfest und haben andererseits den Nachteil, daß durch den Heizleiter eine zusätzliche Impedanz in den Stromkreis eingeschaltet ist.

Ein Auslösesystem der eingangs genannten Art ist aus der DE-A1-2 928 799 bekanntgeworden. Dabei ist eine Schraubenfeder aus Formgedächtnismaterial als Magnetspule verwendet, die vom Auslösestrom durchflossen wird und dabei infolge der resultierenden Magnetkraft sowie ihrer erwärmungsabhängigen Gestaltänderung einen in ihr beweglich angeordneten Spulenkolben bewegt, der seinerseits auf eine Gelenkhebeleinrichtung einwirkt, die nach ihrer Auslösung den Stromfluß unterbricht. Das Formgedächtnismaterial wird hier also direkt vom Strom durchflossen, wodurch der Widerstand des Schalters nicht unerheblich erhöht wird.

Aus der DE-A1-2701 884 ist ein Schalter bekanntgeworden, bei dem eine Fahne aus Formgedächtnismaterial vorgesehen ist, die entweder einen Mikroschalter betätigt oder an der selbst ein bewegbares Kontaktstück angeordnet ist, das mit einem Festkontaktstück zusammenwirkt. Das Formgedächtnismaterial wird selbst vom Strom durchflossen und deshalb ist der Widerstand des Schaltgerätes relativ hoch. Weil bei der einen Ausführung der DE-A1-2701 884 das Formgedächtnismaterial gleichzeitig den bewegbaren Kontakthebel bildet und das bewegbare Kontaktstück trägt, kann diese Anordnung als Selbstschalter im Falle eines Kurzschluß- bzw. Überstromes kaum eingesetzt werden.

Der Erfindung liegt daher die Aufgabe zugrunde, ein Auslösesystem zur Unterbrechung eines Stromkreises der eingangs genannten Art zu schaffen, das eine hohe Kurzschlußfestigkeit aufweist, zusätzliche Impedanzen im Auslösesystem vermeidet und unter Vermeidung der eingangs genannten Nachteile so einfach wie möglich aufgebaut ist.

Diese Aufgabe wird erfindungsgemäß dadurch gelöst, daß der thermomechanische Wandler in Wärmekontakt mit einer in dem Strompfad des Selbstschalters liegenden Wärmequelle, z. B. der Spule oder dem Joch eines magnetischen Kurzschlußauslösers, dem Schenkel einer dynamischen Auslöseschleife oder dem Abschnitt einer Strombahn, steht.

Die Vorteile gegenüber bekannten Lösungen ergeben sich daraus, daß für die Beheizung des thermomechanischen Wandlers kein zusätzliches Heizelement erforderlich ist, weil die Erwärmung einer in dem Auslösesystem enthaltenen Wärmequelle ausgenützt werden kann. Ein entsprechend ausgelegter thermomechanischer Wandler aus einer Formgedächtnislegierung lenkt bei Überschreiten einer bestimmten Auslösetemperatur sprunghaft aus und kann hierdurch ein Schaltwerk auslösen. Die Erfindung macht sich die Eigenschaft der sprunghaften Auslenkung zu nutze, in dem der thermomechanische Wandler in Wärmekontakt, insbesondere Berührungskontakt, mit einer Wärmequelle gebracht wird. Dieser Wärmekontakt bleibt bis zum Erreichen der Auslösetemperatur und der dadurch bewirkten Auslenkung des thermomechanischen Wandlers unverändert, da die Formgedächtnislegierung bis zu dieser Temperatur keine nennenswerte Formänderung erfährt.

Für den thermomechanischen Wandler sind sowohl Formgedächtnislegierungen mit Einwegals auch mit Zweiwegeffekt geeignet. Bei Verwendung einer Formgedächtnislegierung mit Einwegeffekt, muß dafür Sorge getragen werden, daß nach Auslösung der Schaltfunktion und Wiederabkühlung des thermomechanischen Wandlers dieser mit der Rückstellung des Auslösers wieder plastisch verformt wird. Bei erneuter Erwärmung gewinnt die Legierung dann ihre ursprüngliche Form zurück und löst wieder die Schaltfunktion aus.

Es ist vorteilhaft den thermomechanischen Wandler einseitig einzuspannen, so daß sein freies Ende bei Temperaturerhöhung auslenken und die Schaltfunktion auslösen kann.

Zur Festlegung der Auslösefunktion kann erfindungsgemäß der thermomechanische Wandler durch eine aufgeprägte Kraft vorgespannt werden, denn durch die Vorspannung kann die Auslösetemperatur, bei der die Rückverformung der plastisch verformten Legierung einsetzt, festgelegt werden.

In vorteilhafter Weise läßt sich der thermomechanische Wandler als streifenförmiges Teil ausbilden, das sich zur Erzielung eines guten Wärmekontaktes an die Wärmequelle im Strompfad des Selbstschalters (z. B. Spule oder Joch eines magnetischen Kurzschlußauslösers, dem Schenkel einer dynamischen Auslöseschleife oder dem Abschnitt einer Strombahn) anschmiegt. Die Auslegung als Blattfeder kann zur Festlegung der Umwandlungstemperatur zwischen martensitischen und austenitischen Phase, also zur Festlegung der Temperatur, bei der sich die Legierung sprunghaft auslenkt, dienen.

Einer weiteren Ausgestaltung zur Folge, läßt sich der thermomechanische Wandler als Spirale ausbilden, die vorzugsweise koaxial zur Wärmequelle angeordnet ist. Der besondere Vorteil ist hier darin zu sehen, daß sich die Spirale bei Temperaturerhöhung und dadurch hervorgerufener Auslenkung nicht von der Wärmequelle abhebt, wie dies bei einem streifenförmigen Teil geschehen kann. Damit bleibt bei der Ausgestaltung als Spirale der Wärmekontakt auch bei erfolgter Auslenkung voll bestehen. Die Spirale kann als vorgespannte Feder ausgebildet werden, wobei die Vorspannung axial oder radial erfolgen kann. Sie kann so gestaltet werden, daß die temperaturbedingte auslenkende Kraft entweder in Richtung der Spiralachse oder radial (Torsionskraft) wirkt. Sofern als Wärmequelle der magnetische Kurzschlußauslöser dient, kann die Spirale entweder außen über die Magnetauslösespule oder das Joch gelegt werden, oder in einigen Fällen auch innerhalb der Magnetauslösespule angeordnet werden.

Einem weiteren Merkmal der Erfindung zur Folge werden zur Einstellung eines vorgegebenen Auslösestromes die Größe und Form der wärmeaustauschenden Flächen der Wärmequelle, z. B. Spule oder Joch eines magnetischen Kurzschlußauslösers, Schenkel einer dynamischen Auslöseschleife oder Abschnitte einer Strombahn) und des thermomechanischen Wandlers so gestaltet, daß ein dem Auslösestrom zugeordneter Wärmeübergang zwischen Kurzschlußauslöser und thermomechanischem Wandler besteht.

Erfindungsgemäß kann zur Einstellung eines vorgegebenen Auslösestromes zwischen den wärmeaustauschenden Flächen der Wärmequelle und des thermomechanischen Wandlers eine Zwischenschicht ausgewählter Wärmeleitfähigkeit, Dicke und Auflagefläche eingefügt werden. Solch eine Zwischenschicht kann sowohl den Auslösestrom als auch die Auslösezeitkonstante beeinflussen. Wird z. B. eine Zwischenschicht aus Kunststoffolien zwischen den Kurzschlußauslöser und den thermomechanischen Wandler eingefügt, so spricht das Auslösesystem erst nach größerer Zeitkonstante und bei größerer Strombelastung an. Bei Wahl einer Kupferzwischenschicht verringern sich beide Werte. Es ist daher möglich, in gewissen Grenzen die Kenndaten eines Auslösesystems lediglich durch Austausch der Zwischenschicht zu variieren. Es kann für unterschiedliche Selbstschalternennstromstärken ein einziger thermomechanischer Wandler verwendet werden, wenn die Auslösespule auf eine bestimmte Leistung dimensioniert wird und gleicher Wärmeübergang durch die Zwischenschicht sichergestellt ist.

Anhand der Zeichnung, in der mehrere Ausführungsbeispiele der Erfindung gezeigt sind, sollen die Erfindung sowie weitere vorteilhafte Ausgestaltungen und Verbesserungen und weitere Vorteile näher erläutert und beschrieben werden. Es zeigt
Fig. 1 bis 10 jeweils eine Prinzipschaltung des Auslösesystems,
Fig. 11 eine schematische Darstellung des Auslöseelements und
Fig. 12 eine grafische Darstellung der Auslenkung des temperaturempfindlichen Elements in Abhängigkeit von der Temperatur.

Die Fig. 1 zeigt die Prinzipschaltung eines Auslösesystems gemäß dem Stand der Technik. Solch ein Auslösesystem ist zum Beispiel in dem Selbstschalter enthalten, der in der DE-A-1588513 beschrieben ist. Bei dem Auslösesystem sind zwischen Anschlußklemmen 14 und 15 folgende Bauelemente in Reihe geschaltet. Ein thermomechanischer Wandler 11, der gemäß dem Stand der Technik gewöhnlich aus einem Thermobimetall besteht, ein magnetischer Kurzschlußauslöser 12 und eine Schaltkontaktstelle 13, die in bekannter Weise aus einem ortsfesten Kontaktstück 28 und einem beweglichen Kontaktstück 27 besteht. Die Schaltkontaktstelle 13, die in geöffnetem Zustand dargestellt ist, wird, wie die gestrichelten Wirkungslinien andeuten, bei Auftreten eines Kurzschluß- oder Überlaststromes entweder durch den magnetischen Kurzschlußauslöser 12 oder durch ein Schaltschloß 16 geöffnet, wobei das Schaltschloß 16 seinerseits entweder durch den thermomechanisehen Wandler 11 oder durch den magnetischen Kurzschlußauslöser 12 ausgelöst wird:

Die Fig. 2 unterscheidet sich von der Fig. 1 nur dadurch, daß hier der thermomechanische Wandler 11 nicht wie in Fig. 1 mit dem magneₜi-schen Kurzschlußauslöser 12 in Reihe, sondern parallel geschaltet ist.

Bei dem in Fig. 3 dargestellten Prinzipschaltbild eines Auslösesystems gemäß der Erfindung liegt zwischen den Anschlußklemmen 14 und 15 lediglich der magnetische Kurzschlußauslöser 12 und die Schaltkontaktstelle 13. Der einseitig eingespannte thermomechanische Wandler 21, ist ein Streifen aus einer Formgedächtnislegierung und steht in direktem Wärmekontakt mit dem magnetischen Kurzschlußauslöser 12. Er wird nicht vom Strom durchflossen, sondern bei Temperaturerhöhung des stromdurchflossenen magnetischen Kurzschlußauslösers 12 durch diesen beheizt. Sobald bei Kurzschluß- oder Überlaststrom die Temperatur des thermomechanischen Wandlers 21 einen Ansprechwert überschreitet, lenkt sich der thermomechanische Wandler 21 sprunghaft aus und wirkt auf ein Schaltschloß 16 ein, welches seinerseits die Schaltkontaktstelfe 13 öffnet und den Stromfluß unterbricht. Es ist auch hier, wie in Fig. 1 und 2 vorgesehen, daß der magnetische Kurzschlußauslöser 12 sowohl direkt als auch über das Schaltschloß 16 auf die Schaftkontaktstelle 13 einwirkt.

Fig. 4 und Fig. 5 stellen Prinzipschaltungen des Auslösesystems entsprechend Fig. 3 dar, nur daß hier die Wärmequelle zur Beheizung des einseitig eingespannten thermomechanischen Wandlers 21 nicht, wie in Fig. 3, eine magnetische Kurzschlußauslösespule ist, sondern, wie in Fig. 4 dargestellt, ein dynamischer Auslöser 17 oder wie in Fig. 5 dargestellt, ein Abschnitt einer Strombahn 20. Der in Fig. 4 dargestellte dynamische Auslöser 17 besteht aus einem feststehenden Schenkel 18 und einem freien Schenkel 19, die sich bei hohen Stromstößen abstoßen. Durch die Abstoßungskräfte wird der freie Schenkel 19 ausgelenkt und bewirkt entweder über das Schaltschloß 16 oder direkt die Öffnung der Schaltkontaktstelle 13.

Das in Fig. dargestellte Prinzipschaltbild eines Auslösesystems gemäß der Erfindung unterscheidet sich lediglich in der Ausführung des einseitig eingespannten thermomechanischen Wandlers 31 von Fig. 4. Der thermomechanische Wandler 31 ist hier nicht streifenförmig, sondern als Schraubenfeder aus einer Formgedächtnislegierung ausgebildet, die koaxial um den feststehenden Schenkel des dynamischen Auslösers 17 gelegt ist. Das freie Ende des thermomechanischen Wandlers 31 wird in Abhängigkeit des durch den dynamischen Auslöser 17 fließenden Stromes erwärmt und lenkt sich bei Überschreiten einer Auslösetemperatur aus und wirkt auf ein Schaltschloß 16 ein. Die Auslenkung des thermomechanischen Wandlers 31 erfolgt je nach dessen Auslegung in axialer oder radialer Richtung.

Bei den in den Fig. 7, 8 und 9 dargestellten Prinzipschaltbildern eines Auslösesystems gemäß der Erfindung ist ein einseitig eingespannter thermomechanischer Wandler 41, 51, 61 spiralförmig um die Spule eines magnetischen Kurzschlußauslösers 12 gewickelt. Die Auslenkung bei Überschreiten einer Auslösetemperatur erfolgt in Fig. 7 axial, in dem sich die Spirale zusammenzieht, in Fig. 8 ebenfalls axial, in dem sich die Spirale streckt und in Fig. 9 radial, in dem sich die Spirale verdreht (Torsion). Durch Anlegen einer Vorspannung können die thermomechanischen Wandler der Fig. 7 bis 9 als Druckfeder, Zugfeder und als Torsionsfeder ausgelegt werden. Die Pfeile A, B und C deuten an, in welche Richtung sich der thermomechanische Wandler 41, 51, 61 bei Überschreiten der Ansprechtemperatur verformt, um dann auf das Schaltschloß 16 einzuwirken.

Bei der indirekten Beheizung des thermomechanischen Wandlers wie er in der Schaltanordnung des Auslösesystems in Fig. 3 bis Fig. 9 dargestellt ist, wird der thermomechanische Wandler nicht vom Strom durchflossen. Hieraus ergibt sich einerseits eine unbegrenzte Kurzschlußfestigkeit des thermomechanischen Wandlers, andererseits wird das Auslösesystem nicht durch den Widerstand eines in Reihe geschalteten thermomechanischen Wandlers, wie in Fig. 1 gezeigt, belastet.

Bei einer Auslegung eines Auslösesystems, bei der die Erwärmung z. B. des magnetischen Kurzschlußauslösers durch den durchfließenden Strom nicht ausreicht, um den thermomechanischen Wandler auszulösen, kann eine Schaltungsanordnung angewendet werden, wie sie in Fig. 10 dargestellt ist. Der thermomechanische Wandler 21 ist hier parallel zum magnetischen Kurzschlußauslöser 12 angeordnet. Das eingespannte Ende des thermomechanischen Wandlers 21 ist mit der Anschlußklemme 14 verbunden und das freie Ende des thermomechanischen Wandlers 21 ist über eine flexible Leitung 33 mit dem beweglichen Kontaktstück 27 der Schaltkontaktstelle 13 verbunden. Ein Teil des Stromes, der in das Auslösesystem eintritt, fließt durch den in Wärmekontakt zum magnetischen Kurzschlußauslöser 12 stehenden thermomechanischen Wandler 21, der andere Teil fließt durch den magnetischen Kurzschlußauslöser 12.

Die Fig. 11 stellt einen schematischen Schnitt durch einen magnetischen Kurzschlußauslöser 22 dar, der einen Magnetkern 23, einen Magnetkern 24, an welchem ein Auslösestift 25 befestigt ist, und eine Magnetauslösespule 26 enthält. Im Falle eines Überlast- oder Kurzschlußstromes kann der Auslösestift 25 ein bewegliches Kontaktstück 27 von einem festen Kontaktstück 28 abheben, was zu einer Unterbrechung des Stromflusses führt. Auf der Stirnseite des magnetischen Kurzschlußauslösers 22 ist ein rechtwinklig ausgebildeter thermomechanischer Wandler 21 befestigt, dessen parallel zur Achse des Kurzschlußauslösers verlaufender Schenkel sich bei Temperaturerhöhung frei auszubiegen vermag (gestrichelte Linie), wobei er über eine Klinke 29 und ein nicht dargestelltes Schaltschloß, welches auf das bewegliche Kontaktstück 27 einwirkt, eine Stromunterbrechung verursacht.

In Fig. 11 handelt es sich beim thermomechanischen Wandler 21 um einen einseitig eingespannten Streifen aus einer Formgedächtnislegierung, der sich entsprechend Fig. 12 erst bei Überschreiten einer Auslösetemperatur Tₐ bei Erwärmung sprunghaft auslenkt.

Bei der AuslösetemperaturTa erreicht die Auslenkung S einen Auslösehub Sₐ, der über die Klinke 29 zu einer Auslösung des Schaltschlosses 16 und damit zum Öffnen der Kontaktstelle 13 führt. Durch die sprunghafte Auslenkung des thermomechanischen Wandlers 21 ist sichergestellt, daß ein guter Wärmekontakt zwischen dem magnetischen Kurzschlußauslöser 22 und dem thermomechanischen Wandler 21 bis zu dessen Auslenkung gegeben ist.

In einem weiteren Ausführungsbeispiel, das nicht dargestellt ist, kann in einer Spalte zwischen den magnetischen Kurzschlußauslöser 22 und den thermomechanischen Wandler 21 zur Einstellung eines bestimmten Wärmeübergangswertes eine Zwischenschicht eingefügt werden. Diese Zwichenschicht kann z. B. eine Kupferzwischenlage (kleine Zeitkonstante für das Auslösesystems wegen großer Leitfähigkeit der Zwischenlage) oder eine Kunststoffolie (große Zeitkonstante für das Auslösesystem wegen kleiner Leitfähigkeit der Zwischenlage) sein.

## Patentansprüche

1. Auslösesystem eines Selbstschalters zur Unterbrechung eines Stromkreises mit mindestens einem thermomechanischen Wandler (21; 31; 41; 51; 61) aus einer Formgedächtnislegierung, einem Kurzschlußauslöser (12; 22) und einem Schaltwerk mit einer Verklinkung, welche von dem thermomechanischen Wandler (21; 31; 41; 51; 61) oder Kurzschlußauslöser (12; 22) im Falle eines Überstromes (Überlast- oder Kurzschlußstrom) ausgelöst wird und den Stromkreis unterbricht, dadurch gekennzeichnet, daß der thermomechanische Wandler (21; 31; 41; 51; 61) in Wärmekontakt mit einer in dem Strompfad des Selbstschalters liegenden Wärmequelle, z. B. der Spule oder dem Joch eines magnetischen Kurzschlußauslösers (12; 22), dem Schenkel einer dynamischen Auslöseschleife (17) oder dem Abschnitt einer Strombahn (20), steht.

2. Auslösesystem nach Anspruch 1, dadurch gekennzeichnet, daß der thermomechanische Wandler (21; 31; 41; 51; 61) einseitig eingespannt ist.

3. Auslösesystem nach einem der Ansprüche 1 oder 2, dadurch gekennzeichnet, daß der thermomechanische Wandler (21; 31; 41; 51; 61) vorgespannt ist.

4. Auslösesystem nach einem der Ansprüche 1 bis 3, dadurch gekennzeichnet, daß der thermomechanische Wandler (21) als streifenförmiges Teil, z. B. als Blattfeder, ausgebildet ist.

5. Auslösesystem nach einem der Ansprüche 1 bis 4, dadurch gekennzeichnet, daß der thermomechanische Wandler (31; 41; 51; 61) als Spirale ausgebildet ist, die vorzugsweise koaxial zur Wärmequelle, z. B. zur Spule oder dem Joch des magnetischen Kurzschlußauslösers (12; 22) zum Schenkel der dynamischen Auslöseschleife (17) oder zum Abschnitt der Strombahn (20) angeordnet ist.

6. Auslösesystem nach Anspruch 5, dadurch gekennzeichnet, daß die Spirale sich bei Temperaturerhöhung axial auslenkt.

7. Auslösesystem nach Anspruch 5, dadurch gekennzeichnet, daß die Spirale sich bei Temperaturerhöhung radial verformt (Torsion).

8. Auslösesystem nach einem der Ansprüche 1 bis 7, dadurch gekennzeichnet, daß zur Einstellung eines vorgegebenen Auslösestromes die Größe und Form der wärmeaustauschenden Flächen der Wärmequelle und des thermomechanischen Wandlers (21; 31; 41; 51; 61) so gestaltet sind, daß ein dem Auslösestrom zugeordneter Wärmeübergang zwischen Wärmequelle und thermomechanischem Wandler (21; 31; 41; 51; 61) besteht.

9. Auslösesystem nach einem der Ansprüche 1 bis 8, dadurch gekennzeichnet, daß zur Einstellung eines vorgegebenen Auslösestromes zwischen den wärmeaustauschenden Flächen der Wärmequelle und des thermomechanischen Wandlers (21; 31; 41; 51; 61) eine Zwischenschicht ausgewählter Wärmeleitfähigkeit, Dicke und Auflagefläche eingefügt wird.

## Claims

1. Tripping system of an automatic circuit breaker for interrupting a current circuit, having at least one thermo-mechanical transducer (21; 31; 41; 51; 61) of an alloy with form memory, a short-circuit trip (12; 22) and a switching mechanism comprising a release gear which, in the event of an overcurrent, is tripped by the thermo-mechanical transducer (21; 31; 41; 51; 61) or short-circuit trip (12; 22) and interrupts the current circuit, characterised in that the thermo-mechanical transducer (21; 31; 41; 51; 61) is in thermal contact with a heat source, which is located in the current path of the automatic circuit breaker, for example the coil or the yoke of a magnetic short-circuit trip (12; 22), the arm of a dynamic tripping loop (17) or the section of a current-conducting path (20).

2. Tripping system according to Claim 1, characterised in that the thermo-mechanical-transducer (21; 31; 41; 51; 61) is clamped on one side.

3. Tripping system according to either of Claims 1 or 2, characterised in that the thermo-mechanical transducer (21; 31; 41; 51; 61) is prestressed.

4. Tripping system according to one of Claims 1 to 3, characterised in that the thermo-mechanical transducer (21) is constructed as a strip- shaped part, for example as a leaf spring.

5.Tripping system according to one of Claims 1 to 4, characterised in that the thermo-mechanical transducer (31; 41; 51; 61) is constructed as a spiral, which is preferably coaxially arranged with respect to the heat source, for example the coil or the yoke of the magnetic shortcircuit trip (12; 22), the arm of the dynamic tripping loop (17) or the section of the current-conduction path (20).

6. Tripping system according to Claim 5, characterised in that the spiral becomes axially aligned with an increase in temperature.

7. Tripping system according to Claim 5, characterised in that the spiral becomes radially deformed (torsion) with an increase in temperature.

8. Tripping system according to one of Claims 1 to 7, characterised in that, for setting a predetermined tripping current, the size and shape of the heat-exchanging surface of the heat source and of the thermo-mechanical transducer (21; 31; 41; 51; 61) are designed in such a manner that a tripping current-related heat transfer exists between the heat source and the thermo-mechanical transducer (21; 31; 41; 51; 61).

9. Tripping system according to one of Claims 1 to 8, characterised in that, for setting a predetermined tripping current, an intermediate layer of selected thermal conductivity, thickness and contact surface is inserted between the heat-exchanging surfaces of the heat source and those of the thermo-mechanical transducer (21; 31; 41; 51; 61).

## Revendications

1. Système de déclenchement d'un interrupteur automatique pour interrompre un circuit électrique, comprenant au moins un convertisseur thermomécanique (21; 31; 41; 51; 61) en un alliage à constance de forme, un déclencheur de court-circuitage (12; 22) et un mécanisme de commutation présentant un encliquetage qui, dans le cas d'une surintensité (courant de surcharge ou de court-circuitage), est déclenché par le convertisseur thermomécanique (21; 31; 41; 51; 61) ou par le déclencheur de court-circuitage (12; 22) et interrompt le circuit électrique, caractérisé par le fait que le convertisseur thermomécanique (21; 31; 41; 51; 61) est en contact thermique avec une source de chaleur située sur le trajet de courant de l'interrupteur automatique, par exemple l'enroulement ou l'armature d'un déclencheur magnétique de court-circuitage (12; 22), avec la branche d'une boucle de déclenchement dynamique (17) ou avec le tronçon d'une ligne électrique (20).

2. Système de déclenchement selon la revendication 1, caractérisé par le fait que le convertisseur thermomécanique (21; 31; 41; 51; 61) est enserré d'un côté.

3. Système de déclenchement selon l'une des revendications 1 ou 2, caractérisé par le fait que le convertisseur thermomécanique (21; 31; 41; 51; 61) est soumis à une précharge.

4.Système de déclenchement selon l'une des revendications 1 à 3, caractérisé par le fait que le convertisseur thermomécanique (21) est réalisé en tant que pièce en forme de bande, par exemple en tant que lame de ressort.

5. Système de déclenchement selon l'une des revendications 1 à 4, caractérisé par le fait que le convertisseur thermomécanique (31; 41; 51; 61) est réalisé sous la forme d'une hélice qui est disposée de préférence coaxialement à la source de chaleur, par exemple à l'enroulement ou à l'armature du déclencheur magnétique de court-circuitage (12; 22), à la branche de la boucle de déclenchement dynamique (17) ou au tronçon de la ligne électrique (20).

6. Système de déclenchement selon la revendication 5, caractérisé par le fait que l'hélice est déviée axialement en cas d'accroissement de température.

7. Système de déclenchement selon la revendication 5, caractérisé par le fait que l'hélice se déforme radialement (torsion) en cas d'accroissement de température.

8. Système de déclenchement selon l'une des revendications 1 à 7, caractérisé par le fait que, pour ajuster un courant de déclenchement prédéterminé, la dimension et la forme des surfaces d'échange thermique de la source de chaleur et du convertisseur thermomécanique (21; 31; 41; 51; 61) sont configurées de manière qu'il s'opère, entre la source de chaleur et le convertisseur thermomécanique (21; 31; 41; 51; 61), un transfert de chaleur associé au courant de déclenchement.

9. Système de déclenchement selon l'une des revendications 1 à 8, caractérisé par le fait que, pour ajuster un courant de déclenchement prédéterminé, une couche intermédiaire de conductivité thermique, d'épaisseur et de surface de contact sélectionnées, est intercalée entre les surfaces d'échange thermique de la source de chaleur et du convertisseur thermomécanique (21; 31; 41; 51; 61).
